# EUROPÄISCHE PATENTSCHRIFT

(11) **EP 0 833 575 B1**
(45) Veröffentlichungstag und Bekanntmachung des Hinweises auf die Patenterteilung: **08.09.1999**
(21) Anmeldenummer: 96915907.8
(22) Anmeldetag: 17.06.1996
(51) Int. Cl.: A43B 5/04

(54) **SKISCHUH**
SKI BOOT
CHAUSSURE DE SKI

(30) Priorität: 23.06.1995 AT 108195
(43) Veröffentlichungstag der Anmeldung: 08.04.1998
(73) Patentinhaber: ATOMIC Austria GmbH, 5541 Altenmarkt im Pongau (AT)
(72) Erfinder: LÖCKER, Josef, A-8570 Voitsberg (AT)
(74) Vertreter: Weinzinger, Arnulf, Dipl.-Ing.
(86) Internationale Anmeldenummer: AT9600109
(87) Internationale Veröffentlichungsnummer: WO9700625

(56) Entgegenhaltungen:
- EP-A- 0 413 135
- DE-A- 2 953 208
- DE-A- 3 638 887
- US-A- 3 922 800

## Beschreibung

Die Erfindung betrifft einen Skischuh mit einer Schale, in der oberhalb einer Sohle eine Sohleneinlage enthalten ist, welcher ein von außen betätigbarer Höhenverstellmechanismus zugeordnet ist, mit welchem eine Längsseite der Sohleneinlage relativ zur anderen Längsseite höhenverstellbar ist.

Ein derartiger Skischuh ist aus der DE 29 53 208 A bekannt, wobei die Sohleneinlage mit dem Höhenverstellmechanismus eine Höheneinstellung des Fußes gegenüber der Schale ermöglicht. Zu diesem Zweck sind unterhalb der Sohleneinlage vier Auflager vorgesehen, die einerseits im Vorderfußbereich durch zwei vertikal verstellbare Schraubbolzen, und andererseits im Fersenbereich durch zwei elastisch verformbare Hülsen gebildet sind; diese Hülsen sind durch horizontal verstellbare Schraubenbolzen zusammenziehbar und dadurch in ihrer Höhe verstellbar. Durch diese Höhenverstelleinrichtung soll eine bequeme und orthopädisch sowie skifunktionell richtige Stellung des Fußes in Anpassung an verschiedenste Fußformen und Fußhaltungen erzielt werden. Wegen der vier Auflager ist jedoch eine sorgfältige Einstellung der Schraubenbolzen erforderlich, damit es zu keinem "Wackeln" der Sohleneinlage kommt, falls eines der Auflager zu hoch oder zu tief liegt.

Ähnliche Skischuhe, bei denen eine Sohleneinlage aus Anpassungsgründen verstellt werden kann, sind in der DE 29 06 310 A, DE 29 53 208, DE 27 26 778 C und US 3 922 800 A beschrieben. Eine bereichsweise Anpassung einer Sohleneinlage aus orthopädischen Gründen, und zwar im Fußgewölbe- bzw. im Fersenbereich, ist weiters bei den Skischuhen gemäß US 47 31 940 A oder US 5 090 139 vorgesehen. Schließlich ist aus der DE 39 42 174 A eine innere Fußhalteeinrichtung für einen Skischuh bekannt, bei der am Fuß seitlich anzulegende Stützplatten mit Hilfe von Nocken und Schäften horizontal verstellt werden können.

Beim alpinen Skirennsport ist vor allem in den technischen Diziplinen der sogenannte "Kantengriff" eines Ski von vorrangiger Bedeutung. Bei einer Änderung der Fahrtrichtung ergibt sich zwischen der Skilauffläche und der Pistenoberfläche ein Winkel, der hauptsächlich vom Gewicht des Skifahrers, von der Fahrgeschwindigkeit, vom Kurvenradius sowie insbesondere von den Schneeverhältnissen abhängig ist. Dieser Winkel ist umso größer, je eisiger der Untergrund ist, damit der Kantengriff erhöht wird.

Aufgabe der Erfindung ist nun die Schaffung eines Skischuhs, mit welchem auf möglichst einfache Weise der Kantengriff des Ski und damit die Kraftübertragung auf den Ski bei Fahrtrichtungsänderungen je nach Bedarf und insbesondere in Anpassung an die Pistenbeschaffenheit von außen voreingestellt werden kann, wobei nichtsdestoweniger ein stabiler Halt des Fußes im Schuh bei allen Einstellungen erreicht werden kann.

Diese Aufgabe wird beim Skischuh der eingangs angeführten Art erfindungsgemäß dadurch gelöst, daS die Sohleneinlage in Längsrichtung der Sohle in einen innenseitigen Teil und in einen außenseitigen Teil unterteilt ist, und daß der eine Teil der Sohleneinloge fest mit der Sohle des Skischuhs verbunden und dem anderen Teil der Sohleneinlage der Höhenverstellmechanismus zugeordnet ist. Bei einer derartigen Ausbildung des Skischuhs kann die Fußinnenseite höher als die Fußaußenseite relativ zur Sohle eingestellt werden, so daß in vorteilhafter Weise ein verstärkter Kantengriff der jeweiligen Talski-Innenkante bei Kurvenfahrten bzw. Schwüngen erhalten wird, ohne daß der Skiläufer seine Unterschenkel oder Füße übermäßig schräg stellen muß. Auf diese Weise wird vor allem im Skirennlauf, im Slalom und im Riesenslalom, eine sicherere, aggressivere Fahrweise ermöglicht. Dabei genügen Höhenverstellungen im Bereich von einigen wenigen mm bzw. einigen wenigen Winkelgraden, so daß überraschend trotz des Umstandes, daß die Sohleneinlage in sich um eine Längsachse - nahe der Fußaußenseite - abgewinkelt wird, der feste, ausreichend bequeme Halt des Fußes im Skischuh nicht beeinträchtigt wird. Andererseits wird durch die feste Verbindung des einen Teils der Sohleneinlage mit der Sohle im Bereich der einen Längsseite ein stabiler Halt des Fußes im Skischuh gewährleistet, was gerade im Rennlauf von besonderer Bedeutung ist.

Die vorliegende Erfindung basiert somit auf der Erkenntnis, daß eine spezifische Höhenverstellung, d.h. ein Kippen, des einen Teils einer in zwei Teile längsgeteilten Sohleneinlage für die Fahrweise bei Schwüngen im Sinne eines verstärkten Kantengriffs oder Halts des Ski, insbesondere bei eisigen Pistenverhältnissen, genutzt werden kann, wobei gewissermaßen eine Winkel-"Voreinstellung" des Skischuhs und damit des Ski (vergleichbar einer "Vorspannung") bei unveränderter Ausrichtung der Beine erhalten wird. Im Falle von Skischuhen, bei denen auf der Schale in herkömmlicher Weise ein Schaft bzw. eine Manschette angelenkt ist, die nicht nur eine Verstellung der Vorwärtsneigung, sondern auch eine Einstellung der Seitenneigung erlaubt (sog. Canting), kann selbstverständlich mit Vorteil auch eine entsprechende Seitenneigungseinstellung des Schaftes bzw. der Manschette in Verbindung mit der genannten Sohleneinlagen-Verstellung vorgenommen werden.

Eine konstruktiv einfache, hinsichtlich des einfachen Einbaus sowie der Stabilität im Betrieb besonders günstige Ausführungsform ist dadurch gekennzeichnet, daß die Teile der Sohleneinlage durch ein im Bereich benachbart der einen Längsseite der Sohleneinlage mit seiner Achse in Sohlen-Längsrichtung verlaufendes Gelenk verbunden sind.

Im Prinzip kann die Höhenverstellung der Sohlenplatte derart erfolgen, daß der eine Teil der Sohleneinlage, der sich an der Schuhaußenseite bzw. Skiaußenseite befindet, relativ zum an der Innenseite gelegenen Teil der Sohleneinlage abgesenkt wird, wodurch die angestrebte relative Erhöhung der Innenseite des Fußes im Schuh erreicht wird. Aus Stabilitätsgründen sowie aus Gründen einer einfacheren Bauweise wird jedoch zweckmäßig der innenseitige Teil der Sohleneinlage relativ zum außenseitigen Teil schräggestellt, d.h. hochgeschwenkt, und zwar wie erwähnt um einige wenige Grad, etwa im Bereich zwischen 0° und 7°, was einer Anhebung an der Innenseite des Fußes um bis zu 7 mm entsprechen kann. Demgemäß ist es von Vorteil, wenn der Höhenverstellmechanismus dem innenseitigen Teil der Sohleneinlage zugeordnet ist.

Es hat sich in der Praxis als vorteilhaft erwiesen, wenn das Gelenk - oder allgemein die Trennlinie zwischen den Teilen der Sohleneinlage - an der Stelle der maximalen Breite der Sohleneinlage in einem Abstand von der einen Längsseite der Sohleneinlage von ungefähr einem Drittel der Sohlenbreite verläuft. Hierbei wird ein optimaler Kompromiß zwischen ausreichend großer Fläche des hochgekippten Teils der Sohleneinlage und stabiler Fixierung der Sohleneinlage im Skischuh erzielt.

Eine baulich besonders vorteilhafte, stabile Ausbildung eines Gelenks zwischen den beiden Teilen der Sohleneinlage besteht darin, daß das Gelenk ein Scharnier ist. Dabei kann selbstverständlich nicht nur ein herkömmliches Klavierbandartiges Scharnier (mit Bolzengelenk) verwendet werden, sondern je nach dem für die Sohleneinlage verwendeten Material auch ein durch das Material der Sohleneinlage selbst gebildetes "Scharnier".

Insbesondere ist es hier von Vorteil, wenn die Sohleneinlage aus Kunststoff besteht und das Gelenk in Form eines Filmscharniers durch eine Materialschwächung, z.B. in Form einer Rille in Längsrichtung, gebildet ist.

Besonders bevorzugt ist es, wenn die Sohleneinlage aus Kunststoff besteht und das Gelenk durch eine Materialschwächung in Form von in Abständen voneinander vorgesehenen Langlöchern gebildet ist.

Gemäß einer bevorzugten Ausführungsform des Skischuhs ist auch vorgesehen, daß an der Unterseite des anderen Teils der Sohleneinlage eine im wesentlichen über die gesamte Länge der Sohleneinlage verlaufende Keilleiste angeordnet ist, welche mit einem am Boden der Sohle angeordneten und quer zur Längsrichtung des Skischuhs verschiebbaren, z.B. schienenförmigen Keil zusammenarbeitet. Hierbei wird eine steife Ausbildung und Abstützung des einen Teils der Sohleneinlage beim Verschwenken sichergestellt.

Hierbei ist es weiters vorteilhaft, wenn der verschiebbare Keil mit einer quer zur Längsrichtung des Skischuhs verlaufenden Gewindebohrung versehen ist, durch welche eine in der Seitenwand der Sohle drehbar gelagerte und gegen axiales Verschieben gesicherte Verstellspindel geschraubt ist, wobei die an der Sohleneinlage angeordnete Keilleiste im Bereich der Verstellspindel eine vertikal verlaufende Ausnehmung aufweist, die eine Relativbewegung von Keilleiste und Verstellspindel erlaubt. Bei dieser Ausbildung wird ein rasches problemloses Verstellen der Sohleneinlage an einer bloß einzigen Stelle, nämlich an der - vorzugsweise ungefähr in der Fußmitte angeordneten - Verstellspindel ermöglicht.

Eine baulich einfache Maßnahme zur Sicherung der Verstellspindel gegen axiales Verschieben nach außen besteht darin, daß die Verstellspindel einen Bund aufweist, welcher sich an der Innenfläche der Seitenwand der Sohle abstützt.

Um einen besonders stabilen Aufbau des Höhenverstellmechanismus, mit einer Sicherung der Verstellspindel gegen seitliches Ausweichen, zu gewährleisten, ist es von Vorteil, wenn die Verstellspindel mit ihrem freien inneren Ende über den verschiebbaren Keil hinausragend in einem mit der Sohle fest verbundenen Lagerbock frei drehbar gelagert und gegen axiales Verschieben in Richtung weg von der die Verstellspindel lagernden Sohlen-Seitenwand gesichert ist.

Es hat sich hierbei als mechanisch günstig erwiesen, wenn sich die Verstellspindel im wesentlichen über die Hälfte der Breite der Sohle erstreckt und der Lagerbock im wesentlichen in der Längsmitte der Sohle angeordnet ist.

Zur Parallelverschiebung des verschiebbaren Keils, d.i. eine Verschiebung bei Beibehaltung einer Ausrichtung des Keils exakt parallel zur Trennlinie zwischen den Teilen der Sohleneinlage, wird mit Vorteil vorgesehen, daß der verschiebbare, schienenförmige Keil an seinem vorderen und hinteren Ende mit quer zur Längsrichtung des Skischuhs verlaufenden Führungsfortsätzen versehen ist, welche sich gleitend an quer zur Längsrichtung des Skischuhs ausgerichteten Vorsprüngen der Sohle zur Führung des Keils bei der Querverschiebung abstützen.

Eine andere, gegebenenfalls zusätzliche Maßnahme zur Verschiebungsführung sowie zur Versteifung und Abstützung der Sohleneinlage besteht in vorteilhafter Weise darin, daß an der Unterseite der Sohleneinlage zumindest ein quer zur Längsrichtung des Skischuhs verlaufender Führungssteg angeordnet ist, welcher in eine korrespondierende Nut in der Oberseite des verschiebbaren Keils eingreift.

Die Erfindung wird nachfolgend anhand von in der Zeichnung dargestellten, bevorzugten Ausführungsbeispielen, auf die sie jedoch nicht beschränkt sein soll, noch weiter erläutert.

Es zeigen:
Fig.1 einen Skischuh mit einem Höhenverstellmechanismus für eine Sohleneinlage im Längsschnitt nach der Linie I-I in Fig.2;
Fig.2 eine Draufsicht auf die Sohleneinlage im Skischuh gemäß Fig.1, teilweise geschnitten bzw. weggebrochen;
Fig.3 einen Schnitt nach der Linie III-III in Fig.2 in demgegenüber größerem Maßstab; und die
Fig.4 und 5 zwei weitere Ausführungsformen in ähnlichen Schnitten wie in Fig.3 dargestellt.

In Fig.1 und 2, die sich auf die zumindest derzeit als besonders zu bevorzugende Ausführungsform beziehen, bezeichnet 1 allgemein einen - nur teilweise dargestellten - Skischuh, der eine Schale 2 und eine Sohle 3 besitzt. Oberhalb der Oberseite des Bodens 4 der Sohle 3 ist eine allgemein plattenförmige, im wesentlichen steife Sohleneinlage 5 angeordnet, die insbesondere aus Kunststoff besteht und, wie aus Fig.2 und 3 ersichtlich ist, zweiteilig ausgebildet ist, wobei sie aus einem relativ schmalen Teil 6 an der außenseitig liegenden Längsseite 6' der Sohleneinlage 5 und einem breiten Teil 7 anschließend an die innenseitig liegenden Längsseite 7' besteht (unter "innenseitig" bzw. "außenseitig" wird dabei "an der Schuh- oder Ski-Innenseite" bzw. "an der Schuh- oder Ski-Außenseite" verstanden). Die beiden Teile 6, 7 der Sohleneinlage 5 sind an der Stelle ihrer Trennlinie 9 durch ein Gelenk 8, vorzugsweise in der Art eines Scharniers, miteinander verbunden; dieses Gelenk 8 verläuft an der Stelle der maximalen Breite B der Sohleneinlage 5 (Fig.2) in einem Abstand C von der Außenkante des außenseitigen Teils 6 von ungefähr einem Drittel der Sohlenbreite. Der außenseitige Teil 6 - und damit die äußere Längsseite 6' - der Sohleneinlage 5 ist mit der Sohle 3 fest verbunden, beispielsweise über Sockel 10, die an der Unterseite der Sohleneinlage 5 angeformt und mittels in der Zeichnung angedeuteter Schrauben 11 an der Sohle 3 angeschraubt sind.

Der innenseitige Teil 7 der Sohleneinlage 5 ist somit relativ zum außenseitigen Teil 6 um die in Schuhlängsrichtung verlaufende Achse des Gelenks 8 nach oben verschwenkbar, und für dieses Verstellen bzw. Verschwenken ist ein Höhenverstellmechanismus 12 vorgesehen. Der Höhenverstellmechanismus 12 enthält eine an der Unterseite 13 des innenseitigen Teils 7 der Sohleneinlage 5 einstückig angeformte Rampe oder Keilleiste 14, die sich im wesentlichen über die gesamte Länge der Sohleneinlage 5 erstreckt, und einen am Boden 4 der Sohle 3 angeordneten und quer zur Längsrichtung des Skischuhs 1 verschiebbaren, beispielsweise schienenförmigen Keil 15, der mit der an der Sohleneinlage 5 fest angeordneten Keilleiste 14 zusammenwirkt, und der nachstehend auch Keilschiene 15 genannt wird. Diese Keilschiene 15 ist mit einer quer zur Längsrichtung des Skischuhs 1 verlaufenden Gewindebohrung 16 versehen, durch welche eine in einer Bohrung 17 in der Seitenwand 18 der Sohle 3 (s. Fig.3) drehbar gelagerte Verstellspindel 19 geschraubt ist. In diesem Ausführungsbeispiel ist die Keilschiene 15 um den Bereich der Gewindebohrung 16 herum von der Keilform abweichend als Quader 20 ausgebildet, der in eine korrespondierende vertikal verlaufende Ausnehmung 21 der Keilleiste 14 des innenseitigen Teils 7 der Sohleneinlage 5 eingreift, so daß dieser innenseitige Teil 7 beim Verdrehen der Verstellspindel 19 aufgrund der Keilverschiebung ohne Behinderung durch die Verstellspindel 19 vertikal hochschwenkbar ist.

Zur Sicherung gegen axiale Verschiebung in Richtung des Pfeils i in Fig.2 ist die Verstellspindel 19 mit einem Bund 22 versehen, der sich an der Seitenwand 18 der Sohle 3 innen abstützt. An den Bund 22 schließt ein die Seitenwand 18 durchsetzender Kopf 23 an, der einen Schlitz 24 für ein Verstellwerkzeug, z.B. einen Schraubendreher, aufweist.

Zur zusätzlichen Lagesicherung ist die Verstellspindel 19 mit ihrem freien inneren Ende über die Keilschiene 15 hinausragend in einer Bohrung 26 eines mit der Sohle 3 fest verbundenen Lagerbock 25 frei drehbar gelagert. Zur Sicherung gegen axiales Verschieben der Verstellspindel 19 in Richtung des Pfeiles a ist auf der Verstellspindel 19 im gezeigten Beispiel ein Federring 27 aufgebracht, der sich am Lagerbock 25 abstützt (s. Fig.2 und 3). Der Lagerbock 25 kann mit der Sohle 3 eintückig ausgebildet und auf der Oberseite mit einem Längsschlitz 28 versehen sein, dessen Breite kleiner als der Durchmesser der Verstellspindel 19 ist, und der bis zur Bohrung 26 verläuft und dadurch eine einfache Montage der Verstellspindel 19 durch Hineindrücken derselben durch den Längsschlitz 28 in die Bohrung 26 ermöglicht (s. Fig.1). Die Verstellspindel 19 erstreckt sich im wesentlichen über die Hälfte der Breite der Sohle 3, und der Lagerbock 25 ist im wesentlichen in der Längsmitte der Sohle 3 angeordnet.

Damit die Keilschiene 15 beim Verstellen (Verschieben) mit ihrer Längsrichtung exakt parallel zur Achse 29 des Gelenks 8 ausgerichtet bleibt und ein Verkanten vermieden wird, sind am vorderen und hinteren Ende der Keilschiene 15 quer verlaufende Führungsfortsätze 30 angeordnet, welche sich gleitend an quer zur Längsrichtung des Skischuhs 1 ausgerichteten Vorsprüngen 31 der Sohle 3 zur Führung der Keilschiene 15 abstützen. Zur zusätzlichen Unterstützung dieses Effektes sowie zur Erhöhung der Biegesteifigkeit der Sohleneinlage 5 sind an deren Unterseite 32 mehrere quer zur Längsrichtung des Skischuhs 1 verlaufende Führungsstege 33 angeordnet, welche abgestuft ausgebildet sein können und im Bereich des innenseitigen Teils 7 der Sohleneinlage 5 in korrespondierende Nuten 34 an der Oberseite der Keilschiene 15 eingreifen, wogegen die Führungsstege 33 im Bereich des außenseitigen Teils 6 am Boden 4 der Sohle 3 aufliegen.

Wie aus Fig.2 und 3 ersichtlich ist, wird das Gelenk 8 durch Materialschwächung der vorzugsweise aus Polypropylen bestehenden Sohleneinlage 5 gebildet, und zwar beispielsweise durch eine sich längserstreckende Rille 36 und bzw. oder durch in Abständen voneinander vorgesehene Langlöcher 37, so daß durch die Rille 36 bzw. zwischen den Langlöchern 37 eine Art Filmscharnier 38 gebildet wird. Selbstverständlich könnte auch ein herkömmliches Scharnier mit einem Bolzengelenk (nicht dargestellt) verwendet werden. Andererseits können auch andere Gelenkausbildungen vorgesehen werden, etwa mit dünnen, bandartigen, biegsamen Verbindungsstegen, die über die Länge des Gelenks 8 verteilt vorgesehen werden, etwa am vorderen Ende, am hinteren Ende und gegebenenfalls in der Mitte der Sohleneinlage 5. Theoretisch kann sogar, bei entsprechender Sicherung des innenseitigen Teils 7 der Sohleneinlage 5 im Skischuh 1, (etwa durch - flexible - Verbindungen dieses Teils 7 mit der Sohle 3 im Bereich der Trennlinie 9), eine körperliche Verbindung der beiden Sohleneinlagen-Teile 6, 7 im Bereich des Gelenks 8 entfallen.

Zur Verminderung der Reibung zwischen der Keilleiste 14 und der Keilschiene 15 kann eines dieser beiden Elemente mit einer bombierten Keilfläche versehen sein, wie der Fig.3 zu entnehmen ist.

Eine weitere Verminderung der Reibung wird bei der Ausführungsform nach Fig.4 dadurch erzielt, daß anstelle der verschiebbaren Keilschiene zur Erzielung der Keilwirkung zwei in axialer Richtung hintereinander liegende, ebenfalls quer zur Schuh-Längsrichtung verschiebbare Walzen 39 vorgesehen sind, die jeweils auf einer Achse 40 drehbar gelagert sind, wobei die Achsen 40 von einem in der Funktion dem Quader 20 entsprechenden Zylinder 41 ausgehen, dessen Durchmesser etwas kleiner als der Durchmesser der Walzen 39 ist und der mit einer Gewindebohrung 16' zur Aufnahme einer in einem Lagerbock 25' gelagerten Verstellspindel 19', wie bei der Ausführungsform nach Fig.1 bis 3, versehen ist, so daß sich eine detaillierte Beschreibung erübrigt. Auch bei dieser Ausführungsform können zur Parallelverschiebung der Walzen 39 an den Enden der Achsen 40 Führungsfortsätze (nicht dargestellt, vgl. aber die Führungsfortsätze 30 in Fig.2) angebracht sein, die an entsprechenden Sohlen-Vorsprüngen (31 in Fig.2) gleiten. Desgleichen kann die Funktion der Nuten 34 nach der Ausführungsform gemäß Fig.1 bis 3 durch Umfangsrillen (nicht dargestellt) an den Walzen 39 ersetzt werden.

Bei der Ausführungsform nach Fig.5 weist der Höhenverstellmechanismus 12 eine parallel zur Längsachse des Skischuhs 1 verlaufenden Walze 42 auf, die an ihren Enden exzentrisch angeordnete Achsstummel 43 trägt, welche an der Wand 17 der Sohle 3 fersen- und schuhspitzenseitig gelagert sind, wobei ein Ende eines der beiden Achsstummel 43 zum Verdrehen der Walze 42 aus der Sohle 3 nach außen geführt ist. Damit die Walze 42 bei einer gewünschten Höhenverstellung der auf der Walze 42 aufliegenden Längsseite 7 in ihrer Drehlage fixierbar ist, kann als Sperrmechanismus beispielsweise auf einem der Achsstummel 43 ein Sperrad mit einer Umfangsverzahnung befestigt sein, in welche eine Sperrklinke (nicht dargestellt) eingreift, die nur eine Verdrehung in eine Drehrichtung ermöglicht. Auch bei dieser Ausführungsform kann die Funktion der Nuten 34 nach Fig.1 bis 3 durch Umfangsrillen (nicht dargestellt) der Walze 42 ersetzt werden.

Im Fersenbereich der Sohle 3 kann eine an sich bekannte zusätzliche Höhenverstelleinrichtung 44 vorgesehen sein, wie in Fig.1 mit strichpunktieren Linien angedeutet ist, um so gegebenenfalls den Fersenbereich der Sohleneinlage 5 relativ zum vorderen Bereich anheben zu können, vgl. auch die US 5 090 139 A.

Die Auslegung der Verstellmöglichkeit für die Sohleneinlage 5 kann, wie Untersuchungen gezeigt haben, derart getroffen werden, daß - im Falle einer durchschnittlichen Erwachsenen-Schuhgröße - die Innenseite 7' der Sohleneinlage 5 um ca. 5 bis 7 mm maximal anhebbar ist, was einem Verschwenkwinkel für den inneren Teil 7 von insgesamt ca. 5°-7° aus der horizontalen 0°-Lage nach oben (s. Fig.4) entspricht.

Wie erwähnt besteht die Sohleneinlage 5 samt angeformter Keilleiste 14 sowie angeformten Stegen 33 und Sockeln 10 bevorzugt aus einem einstückigenen Kunststoffteil, insbesondere aus Polypropylen (PP); die Keilschiene 15 kann ebenfalls aus Kunststoff, wie PP, oder aber aus Leichtmetall bestehen, und es ist aus Gewichtsersparnisgründen auch denkbar, die Keilschiene 15 auf ihrer Länge mehrmals mit Ausnehmungen zu versehen und in diesen Ausnehmungsbereichen flach bzw. dünn auszubilden.

## Patentansprüche

1. Skischuh (1) mit einer Schale (2), in der oberhalb einer Sohle (3) eine Sohleneinlage (5) enthalten ist, welcher ein von außen betätigbarer Höhenverstellmechanismus (12) zugeordnet ist, mit welchem eine Längsseite der Sohleneinlage (5) relativ zur anderen Längsseite höhenverstellbar ist, dadurch gekennzeichnet, daß die Sohleneinlage (5) in Längsrichtung der Sohle (3) in einen innenseitigen Teil (7) und in einen außenseitigen Teil (6) unterteilt ist, und daß der eine Teil (6) der Sohleneinlage (5) fest mit der Sohle (3) des Skischuhs (1) verbunden und dem anderen Teil (7) der Sohleneinlage (5) der Höhenverstellmechanismus (12) zugeordnet ist.

2. Skischuh nach Anspruch 1, dadurch gekennzeichnet, daß die Teile (6, 7) der Sohleneinlage (5) durch ein im Bereich benachbart der einen Längsseite (6') der Sohleneinlage (5) mit seiner Achse in Sohlen-Längsrichtung verlaufendes Gelenk (8) verbunden sind.

3. Skischuh nach Anspruch 1 oder 2, dadurch gekennzeichnet, daß der Höhenverstellmechanismus (12) dem innenseitigen Teil (7) der Sohleneinlage (5) zugeordnet ist.

4. Skischuh nach einem der Ansprüche 1 bis 3, dadurch gekennzeichnet, daß die Trennlinie (9) zwischen den Teilen (6, 7) der Sohleneinlage (5) an der Stelle der maximalen Breite (B) der Sohleneinlage (5) in einem Abstand von der einen Längsseite (6') der Sohleneinlage von ungefähr einem Drittel der Sohlenbreite verläuft.

5. Skischuh nach einem der Ansprüche 2 bis 4, dadurch gekennzeichnet, daß das Gelenk (8) ein Scharnier ist.

6. Skischuh nach Anspruch 5, dadurch gekennzeichnet, daß die Sohleneinlage (5) aus Kunststoff besteht und das Gelenk (8) in Form eines Filmscharniers (38) durch eine Materialschwächung, z.B. in Form einer Rille (36), in Längsrichtung gebildet ist.

7. Skischuh nach Anspruch 5 oder 6, dadurch gekennzeichnet, daß die Sohleneinlage (5) aus Kunststoff besteht und das Gelenk (8) durch eine Materialschwächung in Form von in Abständen voneinander vorgesehene Langlöchern (37) gebildet ist.

8. Skischuh nach einem der Ansprüche 1 bis 7, dadurch gekennzeichnet, daß an der Unterseite (13) des anderen Teils (7) der Sohleneinlage (5) eine im wesentlichen über die gesamte Länge der Sohleneinlage (5) verlaufende Keilleiste (14) angeordnet ist, welche mit einem am Boden (4) der Sohle (3) angeordneten und quer zur Längsrichtung des Skischuhs (1) verschiebbaren, insbesondere schienenförmigen Keil (15) zusammenarbeitet.

9. Skischuh nach Anspruch 8, dadurch gekennzeichnet, daß der verschiebbare Keil (15) mit einer quer zur Längsrichtung des Skischuhs (1) verlaufenden Gewindebohrung (16) versehen ist, durch welche eine in der Seitenwand (18) der Sohle (3) drehbar gelagerte und gegen axiales Verschieben gesicherte Verstellspindel (19) geschraubt ist, wobei die an der Sohleneinlage (5) angeordnete Keilleiste (14) im Bereich der Verstellspindel (19) eine vertikal verlaufende Ausnehmung (21) aufweist, die eine Relativbewegung von Keilleiste (14) und Verstellspindel (19) erlaubt.

10. Skischuh nach Anspruch 9, dadurch gekennzeichnet, daß die Verstellspindel (19) einen Bund (22) aufweist, welcher sich an der Innenfläche der Seitenwand (18) der Sohle (3) abstützt.

11. Skischuh nach einem der Ansprüche 8 bis 10, dadurch gekennzeichnet, daß die Verstellspindel (19) mit ihrem freien inneren Ende über den verschiebbaren Keil (15) hinausragend in einem mit der Sohle (3) fest verbundenen Lagerbock (25) frei drehbar gelagert und gegen axiales Verschieben in Richtung weg von der die Verstellspindel (19) lagernden Sohlen-Seitenwand (18) gesichert ist.

12. Skischuh nach Anspruch 11, dadurch gekennzeichnet, daß sich die Verstellspindel (19) im wesentlichen über die Hälfte der Breite der Sohle (3) erstreckt und der Lagerbock (25) im wesentlichen in der Längsmitte der Sohle (3) angeordnet ist.

13. Skischuh nach einem der Ansprüche 8 bis 12, dadurch gekennzeichnet, daß der verschiebbare, schienenförmige Keil (15) an seinem vorderen und hinteren Ende mit quer zur Längsrichtung des Skischuhs (1) verlaufenden Führungsfortsätzen (30) versehen ist, welche sich gleitend an quer zur Längsrichtung des Skischuhs (1) ausgerichteten Vorsprüngen (31) der Sohle (3) zur Führung des Keils (15) bei der Querverschiebung abstützen.

14. Skischuh nach einem der Ansprüche 8 bis 13, dadurch gekennzeichnet, daß an der Unterseite (32) der Sohleneinlage (5) zumindest ein quer zur Längsrichtung des Skischuhs (1) verlaufender Führungssteg (33) angeordnet ist, welcher in eine korrespondierende Nut (34) in der Oberseite (35) des verschiebbaren Keils (15) eingreift.

## Claims

1. A ski boot (1) comprising a shell (2) which includes a sole insert (5) provided above a sole (3), the sole insert having an associated height adjustment mechanism (12) to be actuated from the outside, by which one longitudinal side of the sole insert (5) is height-adjustable relative to the other longitudinal side, characterised in that the sole insert (5) is sub-divided along the longitudinal direction of the sole (3) into an inwardly located portion (7) and an outwardly located portion (6), and that the one portion (6) of the sole insert (5) is fixedly connected with the sole (3) of the ski boot (1) and the height adjustment mechanism (12) is associated to the other portion (7) of the sole insert (5).

2. A ski boot according to claim 1, characterised in that the portions (6, 7) of the sole insert (5) are interconnected by a joint (8) extending with its axis in the longitudinal direction of the sole in the region neighbouring the one longitudinal side (6') of the sole insert (5).

3. A ski boot according to claim 1 or 2, characterised in that the height ajdustment mechanism (12) is associated with the inwardly located portion (7) of the sole insert (5).

4. A ski boot according to any one of claims 1 to 3, characterised in that the partition line (9) between the portions (6, 7) of the sole insert (5) extends at the site of the maximum width (B) of the sole insert (5) at a distance of approximately one third of the sole width from the one longitudinal side (6') of the sole insert.

5. A ski boot according to any one of claims 2 to 4, characterised in that the joint (8) is a hinge.

6. A ski boot according to claim 5, characterised in that the sole insert (5) is made of synthetic material and the joint (8) is configured as a film hinge (38) by a material weakening, e.g. in the form of a flute (36) extending in longitudinal direction.

7. A ski boot according to claim 5 or 6, characterised in that the sole insert (5) is made of synthetic material and the joint (8) is configured as a material weakening in the form of spaced-apart long holes (37).

8. A ski boot according to any one of claims 1 to 7, characterised in that a wedge ledge (14) extending substantially over the entire longitudinal extension of the sole insert (5) is arranged at the lower side (13) of the other portion (7) of the sole insert (5), which wedge ledge (14) cooperates with an, in particular rail-shaped, wedge (15) arranged on the bottom (4) of the sole (3) and displaceable transversely to the longitudinal direction of the ski boot (1).

9. A ski boot according to claim 8, characterised in that the displaceable wedge (15) includes a threaded bore (16) extending transversely to the longitudinal direction of the ski boot (1), through which an adjustment spindle (19) rotatably mounted in the side wall (18) of the sole (3) and secured against axial displacement is screwed, the wedge ledge (14) arranged on the sole insert (5) including a vertically extending recess (21) in the region of the adjustment spindle (19) which recess allows for a relative movement of wedge ledge (14) and adjustment spindle (19).

10. A ski boot according to claim 9, characterised in that the adjustment spindle (19) is provided with a collar (22) resting against the inner surface of the side wall (18) of the sole (3).

11. A ski boot according to any one of claims 8 to 10, characterised in that the free inner end of the adjustment spindle (19) projects beyond the displaceable wedge (15) and is freely rotatably mounted, and is secured against axial displacement in the direction away from the sole side wall (18) which accommodates the adjustment spindle (19), in a bearing pedestal (25) fixedly connected with the sole (3).

12. A ski boot according to claim 11, characterised in that the adjustment spindle (19) substantially extends over one half of the width of the sole (3) and the bearing pedestal (25) is arranged substantially in the middle of the longitudinal extension of the sole (3).

13. A ski boot according to any one of claims 8 to 12, characterised in that the displaceable, rail-shaped wedge (15) at its front end and at its rear end is provided with guide projections (30) extending transversely to the longitudinal direction of the ski boot (1), which guide projections are slidingly supported on projections (31) of the sole (3) oriented transversely to the longitudinal direction of the ski boot (1) to guide the wedge (15) during the transverse displacement.

14. A ski boot according to any one of claims 8 to 13, characterised in that at least one guiding web (33) extending transversely to the longitudinal direction of the ski boot (1) is arranged on the lower side (32) of the sole insert (5), which guiding web engages in a corresponding groove (34) in the upper side (35) of the displaceable wedge (15).

## Revendications

1. Chaussure de ski (1) avec une coque (2) contenant, au-dessus de la semelle (3), une semelle rapportée (5) à laquelle est associé un mécanisme de réglage en hauteur actionné de l'extérieur (12) qui permet de régler en hauteur l'un des côtés longitudinaux de la semelle rapportée (5) par rapport à l'autre côté longitudinal, caracterisée en ce que la semelle rapportée (5) est divisée, dans la direction longitudinale de la semelle (3), en une partie intérieure (7) et en une partie extérieure (6), et en ce que l'une des parties, (6), de la semelle rapportée (5) est solidarisée à la semelle (3) de la chaussure de ski (1) et le mécanisme de réglage en hauteur (12) est associé à l'autre partie (7) de la semelle rapportée (5).

2. Chaussure de ski selon la revendication 1, caractérisée en ce que les parties (6, 7) de la semelle rapportée (5) sont reliées par une articulation (8) dont l'axe s'étend, dans la direction longitudinale de la semelle, dans une zone voisine de l'un des côtés longitudinaux (6') de la semelle rapportée (5).

3. Chaussure de ski selon la revendication 1 ou 2, caractérisée en ce que le mécanisme de réglage en hauteur (12) est associé à la partie intérieure (7) de la semelle rapportée (5).

4. Chaussure de ski selon l'une des revendications 1 à 3, caractérisée en ce que, à l'endroit de la largeur maximale (B) de la semelle rapportée (5), la ligne de séparation (9) entre les parties (6, 7) de la semelle rapportée (5) passe, par rapport à l'un des côtés longitudinaux, (6'), de la semelle rapportée, à une distance égale à environ un tiers de la largeur de la semelle.

5. Chaussure de ski selon l'une des revendications 2 à 4, caractérisée en ce que l'articulation (8) est une charnière.

6. Chaussure de ski selon la revendication 5, caractérisée en ce que la semelle rapportée (5) est réalisée en matière plastique et l'articulation (8) en forme de charnière-film (38) est formée dans la direction longitudinale par une diminution de matière, par exemple en forme de rainure (36).

7. Chaussure de ski selon la revendication 5 ou 6, caractérisée en ce que la semelle rapportée (5) est réalisée en matière plastique et l'articulation (8) est formée par une diminution de matière en forme de trous oblongs (37) ménagés à distance les uns des autres.

8. Chaussure de ski selon l'une des revendications 1 à 7, caractérisée en ce que sur le dessous (13) de l'autre partie (7) de la semelle rapportée (5) est disposée une barrette en coin (14) qui s'étend sensiblement sur toute la longueur de la semelle rapportée (5) et qui coopère avec un coin (15), en particulier en forme de rail, disposé contre le fond (4) de la semelle (3) et apte à coulisser transversalement à la direction longitudinale de la chaussure de ski (1).

9. Chaussure de ski selon la revendication 8, caractérisée en ce que le coin coulissant (15) est pourvu d'un taraudage (16) qui s'étend transversalement à la direction longitudinale de la chaussure de ski (1) et dans lequel est vissée une broche de réglage (19) logée en rotation dans la paroi latérale (18) de la semelle (3) et bloquée contre tout déplacement axial, la barrette en coin (14) disposée contre la semelle rapportée (5) étant pourvue, dans la zone de la broche de réglage (19), d'un évidement vertical (21) qui permet un déplacement relatif de la barrette en coin (14) et de la broche de réglage (19).

10. Chaussure de ski selon la revendication 9, caractérisée en ce que la broche de réglage (19) comporte un collet (22) qui prend appui sur la surface intérieure de la paroi latérale (18) de la semelle (3).

11. Chaussure de ski selon l'une des revendications 8 à 10, caractérisée en ce que, en dépassant au-delà du coin coulissant (15), la broche de réglage (19) est montée en libre rotation, par son extrémité intérieure libre, dans une sellette d'appui (25) solidarisée à la semelle (3) et est bloquée contre tout déplacement axial éloignant la broche de réglage (19) de la paroi latérale de semelle (18) qui la reçoit.

12. Chaussure de ski selon la revendication 11, caractérisée en ce que la broche de réglage (19) s'étend sensiblement sur la moitié de la largeur de la semelle (3), et la sellette d'appui (25) est disposée sensiblement sur l'axe longitudinal de la semelle (3).

13. Chaussure de ski selon l'une des revendications 8 à 12, caractérisée en ce que, à ses extrémités avant et arrière, le coin coulissant en forme de rail (15) est muni de prolongements de guidage (30) qui s'étendent transversalement à la direction longitudinale de la chaussure de ski (1) et qui, pour guider le coin (15) lors du déplacement transversal, prennent un appui coulissant contre des saillies (31) de la semelle (3) orientées transversalement à la direction longitudinale de la chaussure de ski (1).

14. Chaussure de ski selon l'une des revendications 8 à 13, caractérisée en ce que, sur le dessous (32) de la semelle rapportée (5), est disposée au moins une barrette de guidage (33) qui s'étend transversalement à la direction longitudinale de la chaussure de ski (1) et qui pénètre dans une gorge correspondante (34) ménagée dans le dessus (35) du coin coulissant (15).
